# EUROPÄISCHE PATENTSCHRIFT

(11) **EP 0 706 468 B1**
(45) Veröffentlichungstag und Bekanntmachung des Hinweises auf die Patenterteilung: **30.07.1997**
(21) Anmeldenummer: 94923701.0
(22) Anmeldetag: 29.06.1994
(51) Int. Cl.: B61F 3/16, B61F 5/30

(54) **FEDER-RADPAAR, INSBESONDERE FÜR SCHIENENFAHRZEUGE**
SPRING WHEEL PAIR, IN PARTICULAR FOR RAIL VEHICLES
ROUES ACCOUPLEES A RESSORT DE SUSPENSION, NOTAMMENT POUR VEHICULES SUR RAILS

(30) Priorität: 29.06.1993 DE 4321541
(43) Veröffentlichungstag der Anmeldung: 17.04.1996
(73) Patentinhaber: VSG Verkehrstechnik GmbH, 44793 Bochum (DE)
(72) Erfinder: FREDERICH, Fritz, D-47809 Krefeld (DE)
(74) Vertreter: Cohausz & Florack
(86) Internationale Anmeldenummer: EP9402119
(87) Internationale Veröffentlichungsnummer: WO9501274

(56) Entgegenhaltungen:
- DE-C- 917 676
- FR-A- 645 581
- ZEV ZEITSCHRIFT FÜR EISENBAHNWESEN UND VERKEHRSTECHNIK, Bd.114, Nr.1/2, Januar 1990, BERLIN, DE Seiten 24 - 29, XP000099619 F. FREDERICH 'ASPEKTE ZUR SPURFÜRUNG'

## Beschreibung

Die Erfindung bezieht sich auf ein Einzelradfahrwerk für Schienenfahrzeuge, dessen Räder einzeln an Radträgern aufgehängt und über obere und untere Federn am Fahrzeugträger abgestützt sind.

Konventionelle Radsätze haben die Aufgabe, Trag-, Führ-, Antriebs- und Bremskräfte vom Fahrzeug auf das Gleis und umgekehrt zu übertragen sowie die Spurführung von Schienenfahrzeug-Fahrwerken im Spurkanal des Gleises sicherzustellen. Zu diesem Zweck werden bei allen heutzutage eingesetzten Radsatzkonstruktionen, egal ob sie mit auf der Radsatzwelle festverbundenen Rädern oder Losrädern ausgeführt sind, die Radlagerungen der gegenüberliegenden Räder durch steife Konstruktionen, wie Radsatzwelle, Losradsatzachse, Losradsatzbrücke (TALGO) oder Losradbügel (BUGATTI) starr miteinander verbunden. Dadurch wird einerseits das Spurmaß exakt festgelegt und bei allen Belastungen nahezu konstant erhalten; andererseits vergrößert die steife Zwischenkonstruktion die unabgefederte Masse des Radsatzes, die insbesondere bei schnellfahrenden Fahrzeugen und auf weniger gut verlegten Gleisen große Massenkräfte entstehen läßt.

Es ist bekannt, daß zur Verringerung der unabgefederten Massen leichte Werkstoffe eingesetzt oder im Rad, vorwiegend zwischen Radreifen und Radscheibe gummielastische Federelemente vorgesehen werden. Leichte Werkstoffe haben den Nachteil, daß sie fast immer geringere Festigkeiten als Stahl aufweisen. Sie müssen dann in größeren Volumina angewendet werden, um über große Flächen oder Widerstandsmomente die spezifisch geringere Beanspruchbarkeit auszugleichen. Wenn leichte Werkstoffe genügende Festigkeiten haben, sind sie entweder sehr teuer oder nicht genügend Verschleißfest oder beides, wie z.B. bei Titan, und deshalb für den praktischen Einsatz in Radsätzen nicht geeignet.

Sogenannte gummigefederte Räder haben den Nachteil, daß die ringförmige Federeinlage am Radumfang bei jeder Radumdrehung einmal voll ein- und ausgefedert wird. Das führt bei innerer Reibung im Federmaterial Gummi zu Energieverlusten und damit zur Vergrößerung des Rollwiderstandes solcher Räder.

Aus der FR-PS 645 581 ist ein Einzelradfahrwerk für drei hintereinander liegende Schienenradpaare bekannt. Die Schienenräder des Einzelradfahrwerks werden von aus oberen und unteren Federn bestehenden Federpaaren gehalten. Die Federn jedes Federpaares sind im wesentlichen gleich dimensioniert und horizontal und parallel zueinander angeordnet. Sowohl an der in Fahrtrichtung vorderen als auch an der hinteren Seite jedes Radträgers greift ein quer zur Fahrzeugträgerachse angeordnetes Federpaar an. Außerdem sind die hintereinander liegenden Radträger über am Fahrzeugträger abgestütze und parallel dazu angeordnete Federpaare miteinander verbunden. So wird jeder Radträger von insgesamt sechs bzw. acht Federn gestützt. Ein wesentlicher Nachteil dieses Einzelradfahrwerks besteht darin, daß die oberen und unteren Federn eines quer zur Fahrzeugachse angeordneten Federpaares beim Ein- und Ausfedern gleichermaßen ausgelenkt werden, so daß Radträger und Schienenrad horizontal verschoben werden, so daß sich das Spurmaß des Einzelradfahrwerks verändert. Daraus ergibt sich der weitere Nachteil, daß wegen dem veränderlichen Spurmaß parallel zur Fahrzeugachse angeordnete Federpaare eingesetzt werden müssen, damit jeder Radträger und damit das Einzelradfahrwerk in der horizontalen Ebene winkelfest gehalten wird. Diese Maßnahme bedingt aufgrund der Anzahl der Federn eine hohe zu bewegende Masse, die sich gerade bei schnellfahrenden Schienenfahrzeugen vielfältig negativ auswirkt.

Der Erfindung liegt die Aufgabe zugrunde, ein Einzelradfahrwerk der eingangs genannten Art zu schaffen, das bei möglichst geringem Gewicht ein im wesentlichen konstantes Spurmaß beim Ein- und Ausfedern gewährleistet.

Diese Aufgabe wird erfindungsgemäß mit einem Einzelradfahrwerk gelöst, dessen Räder einzeln an Radträgern aufgehängt und über quer zur Fahrzeuglängsachse angeordnete obere und untere Stützelemente am Fahrzeugträger federnd abgestützt sind, wobei die Räder beim Ein- und Ausfedern durch die Radträger in Kombination mit den oberen und unteren Stützelementen in der Horizontalebene winkelsteif zum Fahrzeugträger geführt werden und der obere Teil der Radträger eine größere horizontale Auslenkung erfährt als der untere Teil der Radträger, derart, daß das Spurmaß sich bei Ein- und Ausfedern möglichst wenig ändert.

Das neuartige Feder-Radpaar übernimmt zusätzlich zur Spurführung auch wesentliche Funktionen des Fahrwerks, wie Lastverteilung vom Drehzapfen auf die Räder, Abfederung der Räder relativ zur Lasteinleitung vom Wagenkasten, Quer- und Längskraftabstützung der Räder gegenüber dem Wagenkasten. Durch die geometrische Aufgliederung der Stützelemente und deren mehrfache Funktion werden die eingesetzten Werkstoffe besser ausgenutzt, so daß die Konstruktion insgesamt dadurch leichter wird.

Die der Erfindung zugrundeliegende Idee, die rotierende Welle eines konventionellen Radsatzes durch leichte, elastische, federnde Bauelemente zu ersetzen, die ein konstantes Spurmaß beim Einfedern gewährleisten, wird im folgenden an einigen Beispielen beschrieben.

Fig. 1 zeigt ein Feder-Radpaar mit Blattfeder-Lenkern. Dargestellt ist die Ansicht von vorn.
Die Räder 1 sind drehbar auf oder in den Radträgern 2 gelagert.
Die Radlasten werden von den Radträgern 2 auf den unteren Federblattlenker 3 und den oberen Federblattlenker 4 übertragen. Zur Dämpfung von Schwingbewegungen liegt auf dem unteren Federblattlenker 3 das Federblatt 5 mit seinen Enden auf. Dadurch wird erreicht, daß beim Ein- und Ausfedern zwischen dem Federblattlenker 3 und den Enden des Federblattes 5 Relativbewegungen auftreten, die der Bewegung Energie entziehen.
Die Federblätter 3 und 4 und das Federblatt 5 sind am Fahrwerkträger 6 befestigt, dar seinerseits über die hier als Schraubenfeder dargestellte Feder 7 mit dem Wagenkasten verbunden ist. Wenn auf die Feder 7 verzichtet wird, ist der Fahrwerkträger 6 unmittelbar ein Bauteil des Wagenkastens.

Fig. 2 zeigt eine Draufsicht auf das Federblatt-Radpaar.
Die außenliegenden Räder 1 und die Radträger 2 sind durch den der Figur als symmetrischen dreieckförmigen unteren Federblattlenker 3 und den einfachen oberen Federblattlenker 4 in Querrichtung miteinander verbunden.

In Fig. 3 ist eine besonders zweckmäßige Ausgestaltung des Federblatt-Radpaares dargestellt.
Zu sehen sind wiederum die Räder 1, die über die Radträger 2 und die Federblattlenker 3 und 4 mit dem Fahrwerkträger 6 verbunden sind.
Die Federblattlenker 3 und 4 sind so angeordnet, daß sich ihre über die Räder 1 hinaus gedachten Verlängerungen weit außerhalb der Radebenen in einem Punkt schneiden, der in Höhe der Schienenoberkante liegt. Dadurch wird erreicht, daß sich beim Einfedern eines Rades 1 das Spurmaß des Radpaares nur minimal ändert. Eine ähnliche Wirkung läßt sich mit der in Fig. 4 dargestellten Anordnung der Federblattlenker 3 und 4 erzielen.

Fig. 4 zeigt ein Federblatt-Radpaar mit nach innen geneigten Federblattlenkern 3 und 4.
Die Federblattlenker 3 und 4 sind so angeordnet, daß sich die über das jeweils auf der anderen Seite liegende Rad hinaus gedachten Verlängerungen der Federblattlenker 3 und 4 weit außerhalb der Radebene in einem Punkt in Höhe der Schienenoberkante schneiden.

In Fig. 5 ist ein Gelenkfeder-Radpaar in der Ansicht von vorn zu sehen.
Bei diesem sind die Radträger 2, welche die Räder 1 tragen, mit einem unteren Lenker 8 und einem oberen Lenker 9 gelenkig mit dem Fahrwerkträger 10 verbunden. Durch die als Prinzip dargestellte Lage und Anordnung der Lenker 8 und 9 können sich die Räder 1 gegenüber dem Fahrwerkträger 10 in vertikaler Richtung relativ bewegen, ohne daß sich der horizontale Abstand der Räder 1 zueinander spürbar ändert. Die Abfederung der Räder 1 gegenüber dem Fahrwerkträger 10 kann durch die Federn 11 geschehen.

Fig. 6 zeigt ein Torsionsfeder-Radpaar in der Draufsicht.
Die Räder 1 und Radträger 2 sind an Querlenkern 12 befestigt, die ihrerseits je für sich um die Längsachse des Fahrwerkträgers 13 schwenkbar angeordnet sind. Die Querlenker 12 untereinander verbindet der längsliegende Torsionsstab 14. Die aus den Radlasten resultierenden Lastmomente werden durch den Torsionsstab 14 gegeneinander geschaltet und kompensiert. Dadurch bleibt der Fahrwerkträger 13 momenten frei und kann entsprechend leicht dimensioniert werden.

Fig. 7 zeigt eine andere Ausgestaltung eines Torsionsfeder-Radpaares.
Der Radträger 2 des Rades 1 der einen Seite des Radpaares wird vom unteren Querlenker 15 und vom oberen Querlenker 16 in Längs-, Quer- und Vertikalrichtung geführt; die Führung des Radträgers 2 des Rades 1 der anderen Seite übernehmen der untere Querlenker 17 und der obere Querlenker 18. Die unteren Querlenker 15 und 17 und die oberen Querlenker 16 und 18 beider Seiten des Radpaares sind durch den unteren Torsionsstab 19 und den oberen Torsionsstab 20 miteinander verbunden. Die Torsionsstäbe 19 und 20 ihrerseits sind schwenkbar im Fahrverkrahmen 21 oder direkt im Fahrzeughauptteil schwenkbar gelagert. Die gegenüber Fig. 6 doppelte Anordnung von Querlenkern und Torsionsstäben ergibt eine geringere Spurmaßänderung und eine bessere Momentenabstützung der Räder.

Das Torsionsfeder-Radpaar der Fig. 8 unterscheidet sich äußerlich nur geringfügig von dem der Fig. 7.
Die Radträger 2 haben nach vorn und hinten weisende oberhalb und unterhalb der Mitte der Räder 2 angeordnete Ausleger, die sich innerhalb oder außerhalb auf verschiedenen Seiten der Räder 2 befinden. Diese Anordnung verspricht eine für die Spurführung ausgezeichnete Bewegung der Räder 2 relativ zum Fahrwerkträger 21.

In Fig. 9 ist ein weiteres Torsionsfeder-Radpaar perspektivisch wiedergegeben.
Die Radträger 2 werden durch untere Dreieckslenker 22, 24 und obere Querlenkerstäbe 23, 25 gelenkig im Fahrwerkträger 26 schwenkbar gelagert. Ein äußeres Ende des Dreieckslenkers 22 ist mit dem anderen äußeren Ende des Dreieckslenkers 24 über dem Torsionsstab 27 torsionselastisch verbunden.

## Patentansprüche

1. Einzelradfahrwerk für Schienenfahrzeuge, dessen Räder (1) einzeln an Radträgern (2) aufgehängt und über quer zur Fahrzeuglängsachse angeordnete obere und untere Stützelemente (3-5,8,9,11,12,14,15-20,22-25,27) am Fahrzeugträger (6,10,13,21,26) federnd abgestützt sind, wobei die Räder (1) beim Ein- und Ausfedern durch die Radträger (2) in Kombination mit den oberen und unteren Stützelementen (3-5,8,9,11,12,14,15-20,22-25,27) in der Horizontalebene winkelsteif zum Fahrzeugträger (6,10,13,21,26) geführt werden und der obere Teil der Radträger (2) eine größere horizontale Auslenkung erfährt als der untere Teil der Radträger (2), derart, daß das Spurmaß sich bei Ein- und Ausfedern möglichst wenig ändert.

2. Einzelradfahrwerk für Schienenfahrzeuge nach Anspruch 1, **dadurch gekennzeichnet**, daß die Stützelemente obere und untere Federn (3-5) umfassen, wobei die Räder (1) beim Ein- und Ausfedern durch die Radträger (2) in Kombination mit den oberen und unteren Federn (3-5) in der Horizontalebene winkelsteif zum Fahrzeugträger (6) geführt werden und der obere Teil der Radträger (2) eine größere horizontale Auslenkung erfährt als der untere Teil der Radträger (2).

3. Einzelradfahrwerk für Schienenfahrzeuge nach Anspruch 1, **dadurch gekennzeichnet**, daß die quer zur Fahrzeuglängsachse angeordneten Stützelemente eine untere Feder (11,27) und obere und untere Lenker (8,9,22-25) umfassen, wobei die Räder (1) beim Ein- und Ausfedern durch die Radträger (2) in Kombination mit den Lenkern (8,9,22-25) in der Horizontalebene winkelsteif zum Fahrzeugträger (10,26) geführt werden und der obere Teil der Radträger (2) eine größere horizontale Auslenkung erfährt als der untere Teil der Radträger (2).

4. Einzelradfahrwerk für Schienenfahrzeuge nach Anspruch 1, **dadurch gekennzeichnet**, daß die Stützelemente obere und untere Lenker (15-18) und obere und untere Federn (19,20) umfassen, wobei die Räder (1) beim Ein- und Ausfedern durch die Radträger (2) in Kombination mit den Lenkern (15-18) in der Horizontalebene winkelsteif zum Fahrzeugträger (21) geführt werden und der obere Teil der Radträger (2) eine größere horizontale Auslenkung erfährt als der untere Teil der Radträger (2), derart, daß das Spurmaß sich bei Ein- und Ausfedern möglichst wenig ändert.

5. Einzelradfahrwerk für Schienenfahrzeuge nach einem der Ansprüche 1 bis 4, **dadurch gekennzeichnet**, daß sich gedachte Verlängerungen der einem Radträger (2) zugeordneten Teile der oberen und unteren Stützelemente (3-5,8,9,11,12,14,15-20,22-25,27) in einem Punkt in der Nähe der Horizontalebene der Schienenoberkante schneiden.

6. Einzelradfahrwerk für Schienenfahrzeuge nach einem der Ansprüche 1, 3 oder 4, **dadurch gekennzeichnet**, daß die Lenker (8,9,12,15-18,22-25) die Verbindungspunkte zu den Radträgern (2) um derart angeordnete Schwenkpunkte in einem Schwenkradius führen, daß bei einem Einfedern der obere Teil der Radträger (2) eine größere horizontale Auslenkung erfährt als der untere Teil der Radträger (2).

7. Einzelradfahrwerk für Schienenfahrzeuge nach Anspruch 6, **dadurch gekennzeichnet**, daß sowohl der obere als auch der untere Teil der Radträger (2) durch obere und untere Lenker (8,9,22-25) geführt ist und der obere Lenker (8,23,25) einen geringeren Schwenkradius aufweist als der untere Lenker (9,22,24).

8. Einzelradfahrwerk nach einem der Ansprüche 1, 2 oder 5, **dadurch gekennzeichnet**, daß die quer zur Fahrzeuglängsachse angeordneten Federn (3,4,5) als Biegefedern, insbesondere Blattfedern, ausgebildet sind.

9. Einzelradfahrwerk nach einem der Ansprüche 1, 2, 5 oder 8 **dadurch gekennzeichnet**, daß die quer zur Fahrzeuglängsachse angeordneten Federn (3, 4, 5) zur Mitte des Fahrzeugträgers (6) hin dreieckförmig aufgeweitet sind.

10. Einzelradfahrwerk nach einem der Ansprüche 1 oder 3 bis 9, **dadurch gekennzeichnet**, daß die Lenker (8, 9, 12, 15 bis 18, 22 bis 25) als steife Stäbe am Fahrzeugträger (10, 13, 21, 26) um horizontale Achsen verschwenkbar angelenkt und hier an den Federn (11, 14, 19, 20, 27) abgestützt sind.

11. Einzelradfahrwerk nach Anspruch 10 **dadurch gekennzeichnet**, daß die Federn (11, 14, 19, 20, 27) auf Druck nachgiebige Elemente, insbesondere Schraubenfedern (11) oder Torsionsfedern (14, 19, 20, 27), sind.

12. Einzelradfahrwerk nach Anspruch 11, **dadurch gekennzeichnet**, daß die als Stäbe ausgebildeten Lenker (12, 15 bis 18, 22, 24) an einer gemeinsamen Torsionsfeder (14, 19, 20, 27) angreifen.

13. Einzelradfahrwerk nach Anspruch 12, **dadurch gekennzeichnet**, daß für die Radaufhängung (2) eines jeden Rades (1) obere und untere Lenker (15 bis 18) vorgesehen sind, wobei einerseits die oberen (16, 18) und andererseits die unteren (15, 17) Lenker jeweils an einer gemeinsamen Torsionsfeder (19, 20) angreifen.

14. Einzelradfahrwerk nach Anspruch 13, **dadurch gekennzeichnet**, daß die oberen und unteren Lenker (15 bis 18) an in Richtung der Längsachse des Fahrzeuges versetzten Punkten mit der Radaufhängung (2) verbunden sind.

15. Einzelradfahrwerk nach Anspruch 13 oder 14, **dadurch gekennzeichnet**, daß die oberen und unteren Lenker (15 bis 18) auf verschiedenen Seiten des Rades (1) mit der Radaufhängung (2) verbunden sind.

## Claims

1. Individual wheel running gear for rail vehicles, whose wheels (1) are suspended individually from wheel supports (2) and bear resiliently against the vehicle support (6,10,13,21,26) via upper and lower supporting elements (3-5,8,9,11,12,14,15-20,22-25,27) disposed transversely of the vehicle longitudinal axis, wherein during inward and outward springing motion the wheels (1) are guided in the horizontal plane at a rigid angle to the vehicle support (6,10,13,21,26) by the wheel supports (2) in combination with the upper and lower supporting elements (3-5,8,9,11,12,14, 15-20,22-25,27) and the upper portion of the wheel supports (2) experiences a larger horizontal deflection than the lower portion of the wheel supports (2), so that during inward and outward springing motion the width between rails changes as little as possible.

2. Individual wheel running gear for rail vehicles according to claim 1, characterized in that the supporting elements comprise upper and lower springs (3-5), while during inward and outward springing motion the wheels (1) are guided in the horizontal plane at a rigid angle to the vehicle support (6) by the wheel supports (2) in combination with the upper and loner springs (3-5), and the upper portion of the wheel supports (2) experiences a larger horizontal deflection than the lower portion of the wheel supports (2).

3. Individual wheel running gear for rail vehicles according to claim 1, characterized in that the supporting elements disposed transversely of the vehicle longitudinal axis comprise a lower spring (11,27) and upper and lower links (8,9,22-25), while during inward and outward springing motion the wheels (1) are guided in the horizontal plane at a rigid angle to the vehicle support (10,26) by the wheel supports (2) in combination with the links (8,9,22-25), and the upper portion of the wheel supports (2) experiences a larger horizontal deflection than the lower portion of the wheel supports (2).

4. Individual wheel running gear for rail vehicles according to claim 1, characterized in that the supporting elements comprise upper and lower links (15-18) and upper and lower springs (19,20), while during inward and outward springing motion the wheels (1) are guided in the horizontal plane at a rigid angle to the vehicle support (21) by the wheel supports (2) in combination with the links (15-18), and the upper portion of the wheel supports (2) experiences a larger horizontal deflection than the lower portion of the wheel supports (2), so that during inward and outward springing motion the width between rails changes as little as possible.

5. Individual wheel running gear for rail vehicles according to one of claims 1 to 4, characterized in that imaginary prolongations of the portions of the upper and lower supporting elements (3-5,8,9,11,12,14,15-20,22-25,27) associated with one wheel support (2) intersect one another at a point adjacent the horizontal plane of the top edge of the rail.

6. Individual wheel running gear for rail vehicles according to one of claims 1, 3 or 4, characterized in that the links (8,9,12, 15-18,22-25) guide the connecting points to the wheel supports (2) in a pivoting radius around pivot points so disposed that during inward springing motion the upper portion of the wheel supports (2) experiences a larger horizontal deflection than the lower portion of the wheel supports (2).

7. Individual wheel running gear for rail vehicles according to claim 6, characterized in that both the upper and the lower portion of the wheel supports (2) is guided by upper and lower links (8,9,22-25), and the upper link (8,23,25) has a smaller pivoting radius than the lower link (9,22,24).

8. Individual wheel running gear according to one of claims 1, 2 or 5, characterized in that the springs (3,4,5) disposed transversely of the vehicle longitudinal axis take the form of spiral springs, more particularly leaf springs.

9. Individual wheel running gear according to one of claims 1, 2, 5 or 8, characterized in that the springs (3,4,5) disposed transversely of the vehicle longitudinal axis are extended in triangular shape in the direction of the centre of the vehicle support (6).

10. Individual wheel running gear according to one of claims 1 or 3 to 9, characterized in that the links (8,9,12,15-18,22-25) take the form of rigid rods which are articulated to the vehicle support (10,13,21,26) to pivot around horizontal axes and bear against the springs (11,14,19,20,27) at that place.

11. Individual wheel running gear according to claim 10, characterized in that the springs (11,14,19,20,27) are elements which yield to pressure, being more particularly helical springs (11) or torsion springs (14,19,20,27).

12. Individual wheel running gear according to claim 11, characterized in that the links (12,15-18,22,24) taking the form of rods engage with a common torsion spring (14,19,20,27).

13. Individual wheel running gear according to claim 12, characterized in that upper and lower links (15-18) are provided for the suspension (2) of each wheel (1), the upper links (16,18) and the lower links (15,17) engaging with a common torsion spring (19,20).

14. Individual wheel running gear according to claim 13, characterized in that the upper and lower links (15-18) are connected to the wheel suspension (2) at points offset in the direction of the vehicle longitudinal axis.

15. Individual wheel running gear according to claims 13 or 14, characterized in that the upper and lower links (15-18) are connected to the wheel suspension (2) on different sides of the wheel (1).

## Revendications

1. Châssis à roues indépendantes pour voitures de chemins de fer, dont les roues (1) sont suspendues individuellement à des supports (2) et sont supportées de manière élastique sur le longeron (6, 10, 13, 21, 26) de la voiture par l'entremise d'éléments d'appui supérieurs et inférieurs (3 à 5, 8, 9, 11, 12, 14, 15 à 20, 22 à 25, 27) agencés transversalement par rapport à l'axe longitudinal de la voiture, les roues (1) étant guidées, lors de la compression et de l'expansion des ressorts, par les supports de roues (2) en combinaison avec les éléments d'appui supérieurs et inférieurs (3 à 5, 8, 9, 11, 12, 14, 15 à 20, 22 à 25, 27) dans le plan horizontal, dans une configuration angulaire rigide par rapport au longeron (6, 10, 13, 21, 26) de la voiture et la partie supérieure des supports de roues (2) subissant une déviation horizontale supérieure à celle de la partie inférieure des supports de roues (2) de sorte que l'écartement varie le moins possible lors de la compression et de l'expansion des ressorts.

2. Châssis à roues indépendantes cour voitures de chemins de fer selon la revendication 1, caractérisé en ce que les éléments d'appui comprennent des ressorts supérieurs et inférieurs (3 à 5), les roues (1) étant guidées, lors de la compression et de l'expansion des ressorts, par les supports de roues (2) en combinaison avec les ressorts supérieurs et inférieurs (3 à 5) dans le plan horizontal dans une configuration angulaire rigide par rapport au longeron (6) de la voiture et la partie supérieure des supports de roues (2) subissant une déviation horizontale supérieure à celle de la partie inférieure des supports de roues (2).

3. Châssis à roues indépendantes pour voitures de chemins de fer selon la revendication 1, caractérisé en ce que les éléments d'appui agencés transversalement par rapport à l'axe longitudinal de la voiture comprennent un ressort inférieur (11, 27) et des bras oscillants supérieurs et inférieurs (8, 9, 22 à 25), les roues (1) étant guidées, lors de la compression et de l'expansion du ressort, par les porte-roues (2) en combinaison avec les bras oscillants (8, 9, 22 à 25), dans le plan horizontal dans une configuration angulaire rigide par rapport au longeron (10, 26) de la voiture et la partie supérieure des supports de roues (2) subissant une déviation horizontale supérieure à celle de la partie inférieure des supports de roues (2).

4. Châssis à roues indépendantes pour voitures de chemins de fer selon la revendication 1, caractérisé en ce que les éléments d'appui comprennent des bras oscillants supérieurs et inférieurs (15 à 18) et des ressorts supérieurs et inférieurs (19, 20), les roues (1) étant guidées, lors de la compression et de l'expansion des ressorts, par les porte-roues (2) en combinaison avec les bras oscillants (15 à 18), dans le plan horizontal dans une configuration angulaire rigide par rapport au longeron (21) de la voiture et la partie supérieure des supports de roues (2) subissant une déviation horizontale supérieure à celle de la partie inférieure des supports de roues (2) de sorte que l'écartement varie le moins possible lors de la compression et de l'expansion des ressorts.

5. Châssis à roues indépendantes pour voitures de chemins de fer selon l'une quelconque des revendications 1 à 4, caractérisé en ce que des prolongements imaginaires des parties, affectées à un support de roue (2), des éléments d'appui supérieurs et inférieurs (3 à 5, 8, 9, 11, 12, 14, 15 à 20, 22 à 25, 27) se coupent en un point voisin du plan horizontal de la face supérieure du rail.

6. Châssis à roues indépendantes pour voitures de chemins de fer selon l'une quelconque des revendications 1, 3 ou 4, caractérisé en ce que les bras oscillants (8, 9, 12, 15 à 18, 22 à 25) guident les points de raccordement avec les supports de roues (2) sur un certain rayon de pivotement autour de pivots agencés de telle sorte que, lors de la compression de la partie supérieure, le support de roue (2) subisse une déviation horizontale supérieure à celle de la partie inférieure du support de roue (2).

7. Châssis à roues indépendantes pour voitures de chemins de fer selon la revendication 6, caractérisé en ce que la partie supérieure et la partie inférieure des supports de roues (2) sont guidées par des bras oscillants supérieurs et inférieurs (8, 9, 22 à 25) et le bras oscillant supérieur (8, 23, 25) présente un rayon de pivotement inférieur à celui du bras oscillant inférieur (9, 22, 24).

8. Châssis à roues indépendantes selon l'une quelconque des revendications 1, 2 ou 5, caractérisé en ce que les ressorts (3, 4, 5) agencés transversalement par rapport a l'axe longitudinal de la voiture se présentent sous la forme de ressorts spiraux, en particulier des ressorts à lames.

9. Châssis à roues indépendantes selon l'une quelconque des revendications 1, 2, 5 ou 8, caractérisé en ce que les ressorts (3, 4, 5) agencés transversalement par rapport à l'axe longitudinal de la voiture sont élargis en forme de triangle vers le centre du longeron (6) de la voiture.

10. Châssis à roues indépendantes selon l'une quelconque des revendications 1 ou 3 à 9, caractérisé en ce que les bras oscillants (8, 9, 12, 15 à 18, 22 à 25) sous forme de barres rigides sont articulés sur le longeron (10, 13, 21, 26) de la voiture de manière à pouvoir pivoter autour d'axes horizontaux et s'y appuient sur les ressorts (11, 14, 19, 20, 27).

11. Châssis à roues indépendantes selon la revendication 10, caractérisé en ce que les ressorts (11, 14, 19, 20, 27) sont des éléments déformables sous pression, en particulier des ressorts hélicoïdaux (11) ou des ressorts de torsion (14, 19, 20, 27).

12. Châssis à roues indépendantes selon la revendication 11, caractérisé en ce que les bras oscillants (12, 15 à 18, 22, 24) qui se présentent sous la forme de barres s'accrochent à un ressort de torsion commun (14, 19, 20, 27).

13. Châssis à roues indépendantes selon la revendication 12, caractérisé en ce que, pour la suspension (2) d'une roue respective (1), il est prévu des bras oscillants supérieurs et inférieurs (15 à 18), les bras oscillants supérieurs (16, 18), d'une part, et les bras oscillants inférieurs (15, 17), d'autre part, s'accrochant respectivement à un ressort de torsion commun (19, 20).

14. Châssis à roues indépendantes selon la revendication 13, caractérisé en ce que les bras oscillants supérieurs et inférieurs (15 à 18) sont raccordés à la suspension de roue (2) en des points décalés dans la direction de l'axe longitudinal de la voiture.

15. Châssis à roues indépendantes selon la revendication 13 ou 14, caractérisé en ce que les bras oscillants supérieurs et inférieurs (15 à 18) sont raccordés à la suspension de roue (2) sur divers côtés de la roue (1).
